# EUROPÄISCHE PATENTSCHRIFT

(11) **EP 0 304 421 B1**
(45) Veröffentlichungstag und Bekanntmachung des Hinweises auf die Patenterteilung: **15.07.1992**
(21) Anmeldenummer: 87902484.2
(22) Anmeldetag: 04.04.1987
(51) Int. Cl.: E21C 47/00, E21C 27/00

(54) **TAGEBAU-FRÄSGERÄT**
OPEN-CUT MINING CUTTER
APPAREIL DE FRAISAGE POUR MINE A CIEL OUVERT

(30) Priorität: 07.04.1986 DE 3611580; 25.06.1986 DE 3621420
(43) Veröffentlichungstag der Anmeldung: 01.03.1989
(73) Patentinhaber: O & K ORENSTEIN & KOPPEL AG, 13581 Berlin (DE)
(72) Erfinder: KIPP, Thorwald, D-4970 Bad Oeynhausen 1 (DE); WIECHERS, Bernhard, D-4970 Bad Oeynhausen 4 (DE)
(86) Internationale Anmeldenummer: EP8700185
(87) Internationale Veröffentlichungsnummer: WO8706301

(56) Entgegenhaltungen:
- GB-A- 2 163 797
- US-A- 4 312 541
- US-A- 4 486 050
- W. Durst et al.: "Schaufelradbagger", 1986, Trans Tech Publications, (Clausthal-Zellerfeld), "Anlagen und Geräte im Tagebau", see page 131.12
- Fördern und Heben, vol. 33, No. 3, March 1983, Krausskopf-Verlag, (Mainz, DE), H.H. Cohrs: "Kontinuierlich arbeitende Abbau- und Lademaschinen", see pages 161-165

## Beschreibung

Die Erfindung betrifft ein Tagebau-Gewinnungsgerät gemäß gattungsbildendem Teil des ersten Patentanspruches.

Bekannt und im praktischen Einsatz sind im wesentlichen drei Arten von Tagebaufräsen. Diese sind z.B. in zwei Fachzeitschriften beschrieben worden: 'Bergbau' 8/84, S. 371-376 und 'Fördern und Heben' 33 (1983) Nr. 3, S. 161-165.

Sogenannte Teilschnittmaschinen, welche mit einem oder mehreren rotierenden Schneidköpfen von verhältnismäßig geringen Abmessungen an auf- und abwärts sowie seitwärts schwenkbaren Auslegern aus dem Stand insbesondere höhere Abbaufronten bearbeiten, wobei das gewonnene Material auf eine söhlig liegende Laderampe fällt und durch Ladevorrichtungen wie z.B. Hummerscherenlader auf einen mittig angeordneten Kratzerkettenförderer gezogen wird. Der Nachteil solcher Geräte mit diskontinuierlichem Vorschub ist insbesondere die relativ geringe, stark schwankende Gewinnungsleistung, welche u.a. auch von der Geschicklichkeit und der Abbaustrategie des Bedienungsmannes abhängt. Auch die Korngröße des Haufwerks unterliegt groben Schwankungen und Überkorn läßt sich kaum bzw. nur auf Kosten einer geringeren Gewinnungsleistung vermeiden. Nachteilig sind weiterhin die im Verhältnis zur Abbauhöhe geringe Abbaubreite - insbesondere bedingt durch die Ladeeinrichtung - und das empfindliche und verschleißträchtige Förderorgan Kratzerkette.

Sogenannte Continuous Miner mit zwischen den vorderen und hinteren Raupen quer liegend angeordneter Fräswalze. Die mit Graborganen in spiraliger Anordnung ausgerüstete Walze arbeitet mit unterschlächtiger Drehrichtung. Das gelöste Material wird dadurch zur Mitte und über einen flachen Ladeschild auf den Austragsförderer geschoben. Nachteile solcher Geräte sind die begrenzte Abbaubreite und die geringe, durch fehlende Freischnittmöglichkeit im Bereich der Walzenlagerung bedingte Abbautiefe.

Solche Gewinnungsgeräte eignen sich auch nicht für den Abbau harter Mineralien in gröberer Schichtstärke, da die Meißel sich bei der hohen Vorschubgeschwindigkeit und der entgegengesetzt gerichteten Umfangsgeschwindigkeit im Gewinnungsbereich nicht freischneiden können. Weitere Nachteile sind der unvollständige Transport des gelösten Materials zur Mitte hin und der mit grobem Kraftaufwand und Verschleiß verbundene Ladevorgang über den Ladeschild.

Sogenannte Surface Miner, die ähnlich aufgebaut sind wie die vorstehend beschriebenen Continuous Miner. Im Gegensatz zu letzteren, deren Gewinnungsprinzip praktisch ein Grabvorgang ist, handelt es sich hier um echte Fräsgeräte. Die Drehrichtung der mit spiralig angeordneten Meißeln bestückten Walzen ist oberschlächtig, d.h. das gelöste Material muß über die Walze hinweg auf den Austragsförderer geschleudert werden. Für diesen Ladevorgang sind neben der spiraligen Meißelanordnung Mitnehmerleisten auf der Walze sowie Prallwände vor und oberhalb der Walze und schließlich ein Schild vorgesehen, der das hinter die Walze fallende Material über das Planum schiebt, bis es wieder von der Walze erfaßt wird. Nachteilig ist die sowohl beim Lösen als auch beim Laden entstehende starke Kornzerkleinerung. Ebenso wie bei den Continuous Minern läßt sich auch mit dieser Bauart nur eine relativ geringe Abbautiefe und -breite erzielen. Hohe Gewinnungsleistungen erfordern daher grobe Wegleistungen und hohe Arbeitsgeschwindigkeiten. Damit sind nicht nur entsprechend hohe Kosten für Energie, Verschleiß und Wartung verbunden, sondern auch für den Weitertransport des gewonnenen Materials durch LKWs. Weiterhin sind damit Randbedingungen für den Tagebaubetrieb festgelegt, die mit einer wirtschaftlichen Abbauplanung in vielen Fällen nicht vereinbar sind.

Bekannt geworden ist auch ein weiteres Tagebau-Fräsgerät, welches aber noch nicht gebaut worden ist ('Schaufelradbagger' von W. Durst / W. Vogt, Trans Tech Publications 1986, S. 131.12). Das Konzept des sogenannten C-Miners ist so ausgelegt, daß die Nachteile der bekannten Tagebaufräsen vermieden werden und die Integration des Gerätes in ein kontinuierlich arbeitendes Gewinnungs- und Transportsystem ermöglicht werden soll. Als Gewinnungsorgan ist eine horizontal vor Kopf angeordnete, dreigeteilte Schrämwalze vorgesehen. Die spiralig angeordneten Meißel der schnell rotierenden Schrämwalzen eignen sich ebenso wie die der oben beschriebenen Surface Miner auch zum Lösen von harten Materialien und werden in Förderrichtung durch eine verschleißfeste, zweigängige Spirale auf der Walze geschützt, welche das gelöste Material von beiden Seiten zur Mitte hin fördert. Durch die teilweise Überdeckung der Schneidbereiche von Mittelwalze und vorgewinkelten Seitenwalzen werden die Lager- und Antriebsbereiche freigeschnitten. In Verbindung mit dem unterschlächtigen Schrämen werden dadurch Abbauhöhen ermöglicht, die über dem Walzendurchmesser liegen. Das gleichzeitige Lösen und Laden über die gesamte Walzenbreite bewirkt eine hohe Laufruhe und eine gleichmäßige Zerkleinerung des hereingewonnenen Haufwerks auf eine bandtransportfähige Stückgröße. Die Anordnung des Gewinnungsorganes vor dem Raupenfahrwerk in Verbindung mit dem Materialtransport durch die Spiralen und dem hinter der Walze vertikal angeordneten Leitblech oder Schild ermöglicht eine gröbere Abbaubreite als die der oben beschriebenen Tagebaufräsen. Das hereingewonnene Haufwerk staut sich hinter der Mittelwalze und soll durch eine hoch gelegene Durchlaböffnung in der Mitte des Schildes auf ein dahinter angeordnetes Förderband gelangen. Dieses Ladeprinzip erfordert zumindest sehr hohe Schubkräfte und ist mit einem unbefriedigenden Wirkungsgrad behaftet. Ein weiterer Nachteil des C-Miners ist die begrenzte Fähigkeit, geringmächtige harte Schichten abzubauen. Aufgrund der unterschlächtigen Drehrichtung wird in solchen Fällen eine sehr hohe Gewichtskraft erforderlich sein, um ein 'Klettern' des Gerätes zu verhindern. Wie für die anderen Tagebaufräsen, so werden in noch stärkerem Maße für den C-Miner gröbere Anteile bindigen Materials die Gewinnung erschweren bzw. unmöglich machen, da sich die Spiralen durch anbackendes Material zusetzen und praktisch nicht gereinigt werden können.

Darüberhinaus sind der US-A 4312541 sowie der US-A 4486050 jeweils eine Grabenfräse für harte Mineralien zu entnehmen, die eine Gewinnungseinrichtung in Form einer umlaufenden Scheibe mit einer Vielzahl übereinander angeordneter Meißel aufweisen, deren obere Enden gegenüber den unteren Enden, in Vortriebsrichtung gesehen, nach vorne vorstehen. Das so hereingewonnene Material wird in einer Umfangsrichtung mitgenommen und ggf. noch durch Brechelemente zerkleinert. Das hereingewonnene Material soll einer nachgeschalteten Bandfördereinrichtung übergeben werden. Nachteilig bei einer solchen Konstruktion ist jedoch festzustellen, daß die Grabenfräse eine gewisse vertikale Höhe in ihrem Gewinnungsbereich aufweist und daß das gebrochene Material u.a. auch auf den Boden fällt, von wo aus es nicht mehr oder nur noch unter erschwerten Bedingungen aufgenommen werden kann. Das am Boden liegende Material wird somit durch die Vortriebseinrichtung, die hier vorzugsweise durch ein Schreitwerk gebildet ist, welches sich an den seitlichen Tunnelwandungen abstützt, überschritten und bleibt liegen. Demzufolge muß der Boden durch eine nachfolgende Reinigungseinrichtung mit entsprechenden Aufnahmeorganen nochmals bearbeitet werden. Dadurch, daß die Vortriebseinrichtung durch ein Schreitwerk ausgebildet ist, ist nur ein intermittierender Vortrieb möglich.

Der Erfindung liegt die Aufgabe zugrunde, das im gattungsbildenden Teil des ersten Patentanspruches beschriebene Tagebau-Gewinnungsgerät dahingehend weiterzubilden, daß ein kontinuierliches Lösen und Laden in einem Arbeitsgang ermöglicht wird und zwar dergestalt, daß auch am Boden liegende herabgefallene Materialien von der nachgeschalteten Fördereinrichtung aufgenommen werden können. Separate Folgegeräte zum Abräumen bzw. Reinigen des neu erzeugten Planums sollen hierbei entbehrlich sein.

Diese Aufgabe wird erfindungsgemäß durch die kennzeichnenden Merkmale des ersten Patentanspruches gelöst.

Sowohl die oberschlächtig als auch die unterschlächtig arbeitenden bekannten Tagebaufräsen sind jeweils mit Vor- und Nachteilen behaftet. Die vorgeschlagene Lösung vereinigt die Vorteile beider Gewinnungsprinzipien in sich und vermeidet gleichzeitig deren Nachteile, die sich insbesondere aus der mehrfachen Funktion der Fräswalzen ergeben. Durch den Erfindungsgegenstand werden gegenüber dem St.d.T. folgende Vorteile erzielt:

Die Meißel bewegen sich auf etwa horizontalen Schnittkreisen, so daß keine nennenswerten Vertikalkräfte entstehen und insbesondere ein 'Klettern' der Maschine vermieden wird. Außerdem werden die Schnittkräfte minimiert, da die Meißel am leichtesten in der - etwa horizontalen - Schichtungsebene der abzubauenden Mineralien ins Feste eindringen können. Die etwa vertikale Anordnung der Fräswalzen ermöglicht auch die Konstruktion von Gewinnungsgeräten mit sehr grober Abbauhöhe ohne entsprechend grobe Walzendurchmesser bzw. abwechselnde Fahr- und Schwenkbewegungen wie bei den Teilschnittmaschinen.

Der Erfindungsgegenstand ist insbesondere dort einsetzbar, wo vorwiegend dünnmächtige Schichten in grober Breite abgebaut werden sollen. Die so erzielbare grobe Abbaubreite bei gleichzeitig grober Abbauhöhe ermöglicht hohe Gewinnungsleistungen bei geringer Vorschubgeschwindigkeit und Fahrleistung (Wegstrecke). Außerdem wird durch die horizontale Anordnung der Gewinnungseinrichtung ein ebenes Planum erzielt und die exakte Abtragung einzelner Schichten ermöglicht.

Jede vertikal angeordnete Fräswalze besteht vorzugsweise aus einer Vielzahl einzelner, mit Meißeln bestückter Ringelemente, die konzentrisch auf einer gemeinsamen Antriebswelle angeordnet sind. Dadurch werden die Herstellung und Ersatzteilhaltung sowie der Austausch verschlissener Fräswalzen leichter und kostengünstiger.

In Abhängigkeit von der Art des abzubauenden Materials ist es in vielen Fällen erforderlich oder erwünscht, bestimmte mittlere oder maximale Korngrößen im hereingewonnenen Haufwerk zu erzeugen. Zu diesem Zweck ist bei der vertikalen Anordnung der Gewinnungseinrichtung einerseits die Möglichkeit vorgesehen, entsprechend unterschiedlich dimensionierte bzw. mit Meißeln bestückte Ringelemente einzusetzen oder alternativ durch Veränderung des Achsabstandes die Spaltweite zwischen den Fräswalzen auf das gewünschte Maß einzustellen.

Zu dem gleichen Zweck wird gemäß einem weiteren Erfindungsgedanken auch vorgeschlagen, die Meißelbestückung der einzelnen Fräswalzen axial bzw. in Umfangsrichtung so gegeneinander versetzt anzuordnen, daß die Schneidbereiche der Fräswalzen sich teilweise überdecken.

Bei der etwa vertikalen Anordnung der Gewinnungseinrichtung werden im rückwärtigen Bereich der Fräswalzen Leitbleche vorgesehen. Dadurch gelangt der überwiegende Teil der hereingewonnenen Haufwerks unmittelbar in den Ladebereich der Fördereinrichtung, während der Rest von den rotierenden Meißeln durch den zwischen Leitblech und Fräswalze gebildeten konzentrischen Spalt wieder nach vorn in den Schnittbereich zurückgeführt wird.

Für grobe Abbaubreiten werden Gewinnungseinrichtungen mit mehreren etwa vertikal angeordneten Fräswalzen oder horizontal angeordneten Fräswalzen eingesetzt. In diesen Fällen werden für den Transport des hereingewonnenen Haufwerks zur Gerätemitte hin links und rechts je eine Förderschnecke vorgesehen, die unmittelbar hinter der Gewinnungseinrichtung angeordnet sind. Die Förderschnecken können ggf. auch mit Meißeln bestückt werden, um stehengebliebene Überstände abzufräsen und ein sauberes Planum herzustellen.

Zur Aufnahme des Haufwerks vom Planum und Beladung eines höher gelegenen Förderbandes wird erfindungsgemäß ein Gurtbecherwerk oder alternativ ein Zellenrad vorgesehen. Das auf der Vorderseite offene Zellenrad rotiert um den Mittelträger des Oberbaus und wird außen im Be- und Entladebereich durch feststehende Schurrenwände gegen unbeabsichtigte Entladung abgedichtet. Die Zellenförderung ist für die unterschiedlichsten Materialarten geeignet und ermöglicht grobe Hübe auf kurzer Distanz, woraus sich eine kompakte Bauweise des Gewinnungsgerätes und eine vorteilhaft grobe Abwurfhöhe des Austragsförderbandes ergeben.

Die Gewinnungs- und Fördereinrichtungen der Tagebau-Fräse sind erfindungsgemäß an bzw. auf einem allseitig beweglich gelagerten Oberbau angeordnet. Das Gelenklager im mittleren bzw. hinteren Bereich des Raupenfahrwerks mittig zwischen den Raupen gestattet es, den mittels beidseitig durch je einen Hydraulikzylinder vertikal auf der vorderen Raupenachse abgestützten und durch einen im Bereich der vorderen Raupenachse horizontal angeordneten Lenkzylinder mit dem Raupenfahrwerk verbundenen Oberbau zu heben und zu senken sowie seitlich zu schwenken und zu neigen. Dadurch wird nicht nur der selektive Abbau auch bei geneigtem Flözverlauf ermöglicht, sondern auch ein besseres Rangieren und Freischneiden z.B. bei Steil- und Rampenschnitten.

Die erfindungsgemäße Trennung der Funktionen Lösen/Brechen und Transportieren gestattet eine derart angeordnete Meißelbestückung der Fräswalzen, daß letztere durch radial zustellbare Rechen gereinigt werden können. Dadurch wird es möglich, auch Schichten mit höherem Anteil von bindigem Material abzubauen, ohne daß sich die Fräswalzen zusetzen.

Beispielhafte Anwendungen des Erfindungsgedankens werden in der Zeichnung dargestellt und nachfolgende beschrieben. Es zeigen:

Fig.1 und 2 - Tagebau-Gewinnungsgerät in zwein Ansichten mit einer hori zontal angeordneten Gewinnungseinrichtung.

Die Figuren 1 und 2 zeigen eine beispielhafte Anwendung des Erfindungsgedankens auf ein Tagebau-Gewinnungsgerät 35. Das Tagebau-Gewinnungsgerät 35 besitzt ein Raupenfahrwerk 2 mit zwei Raupen 3 und 4 sowie einen allseitig beweglichen Oberbau 6, der auf dem Raupenfahrwerk 2 gelagert ist und die Gewinnungseinrichtung 36 sowie sämtliche Fördereinrichtungen 42,43,55,59 und 60 trägt. Die Gewinnungseinrichtung 36 besteht aus zwei horizontal gelagerten und quer vor dem Raupenfahrwerk 2 angeordneten Fräswalzen 38 und 39 mit einer fluchtenden Längsachse 37. Die Lager- und Antriebsbereiche 47 bis 49 werden jeweils durch eine etwa vertikal davor angeordnete, mit dem oberen Ende schräg nach vorn geneigte Fräswalze 50 bis 52 freigeschnitten, deren Antriebsaggregat 53 auf der oberen Lagerkonsole 54 angeordnet ist. Im übrigen sind in den Figuren 1 und 2 aus Gründen der Übersichtlichkeit keine weiteren Antriebsaggregate dargestellt. Die unterschlächtige Drehrichtung der Fräswalzen 38 und 39 bewirkt, daß das gelöste Haufwerk durch den zwischen dem Planum und den Fräswalzen 38 und 39 gebildeten Spalt hindurchgezogen und bis auf eine bestimmte maximale Korngröße zerkleinert wird. Der Transport des hereingewonnenen Haufwerks zur Gerätemitte hin erfolgt durch je eine auf der linken und rechten Seite unmittelbar hinter der Gewinnungseinrichtung 36 und vor dem vertikalen Schild 44 angeordnete Förderschnecke 42 und 43. Das im Ladebereich 32 gestaute Haufwerk wird seitlich von einem um den Mittelträger 61 des Oberbaus 6 rotierenden Zellenrad 55 aufgenommen und in die Aufgabeschurre 58 des oben auf dem Mittelträger 61 angeordneten Förderbandes 59 entladen. Dieses übergibt das Fördergut auf ein heb- und senkbares sowie seitlich schwenkbares Austragsförderband 60. Die Beladung des Zellenrades 55 wird durch eine söhlig im Ladebereich davor liegende Laderampe 45 erleichtert, die einseitig offenen Zellen 56 werden außer im Be- und Entladebereich durch feststehende Schurrenwände 57 gegen unbeabsichtigte Entladung abgedichtet.

Die Trennung der Funktionen Lösen/Brechen und Transportieren ermöglicht auch bei der horizontal angeordneten Gewinnungseinrichtung 36 eine derartige Meißelanordnung, daß in axialer Richtung Lücken zwischen den nicht dargestellten Meißeln entstehen, in welche ein nicht weiter dargestellter zustellbarer Rechen eingreifen kann, um die Fräswalzen 38 und 39 von anbackendem Material zu reinigen.

## Patentansprüche

1. Tagebau-Gewinnungsgerät, bestehend aus einem Raupenfahrwerk (2) mit Ober- (6) und Unterbau, einer Gewinnungseinrichtung (36), bestehend aus mindestens einer horizontal gelagerten und vor dem Raupenfahrwerk (2) angeordneten Fräswalze (38,39) sowie einer dahinter angeordneten Fördereinrichtung für das gewonnene Haufwerk, dadurch gekennzeichnet, daß die Lager- und Antriebsbereiche (47-49) der horizontal gelagerten Fräswalze (38,39) der Gewinnungseinrichtung (36) durch etwa vertikal angeordnete, mit dem oberen Ende nach vorn geneigte Fräswalzen (50-52) freischneidbar sind.

2. Tagebau-Gewinnungsgerät nach Anspruch 1, dadurch gekennzeichnet, daß jede Fräswalze (50-52) aus einer Vielzahl einzelner, mit Meißeln bestückter Ringelemente besteht, die konzentrisch auf einer gemeinsamen Antriebswelle angeordnet sind.

3. Tagebau-Gewinnungsgerät nach den Ansprüchen 1 und 2, dadurch gekenn zeichnet, daß als Fördereinrichtung für den Transport des hereingewon nenen Haufwerks zur Gerätemitte hin unmittelbar hinter der Gewinnungseinrichtung (36) links und rechts je eine Förderschnecke (42,43) angeordnet ist.

4. Tagebau-Gewinnungsgerät nach den Ansprüchen 1 bis 3, dadurch gekennzeichnet, daß die Förderschnecken (42,43) mit das Planum abfräsenden Meißeln bestückt sind.

5. Tagebau-Gewinnungsgerät nach den Ansprüchen 1 und 2, gekennzeichnet durch die Verwendung eines Gurtbecherwerkes für die Aufnahme des herein gewonnenen Haufwerks und den Hub auf ein höher gelegenes Förderband (59).

6. Tagebau-Gewinnungsgerät nach den Ansprüchen 1 und 2, dadurch gekenn zeichnet, daß das im Ladebereich gestaute Haufwerk seitlich von einem um den Mittelträger (61) des Oberbaues (6) rotierenden Zellenrad (55) aufgenommen und in die Aufgabeschurre (58) des oben auf dem Mittelträger (61) angeordneten Förderbandes (59) entladen wird, wobei die einseitig offenen Zellen (56) außen im Be- und Entladebereich durch feststehende Schurrenwände (57) gegen unbeabsichtigte Entladung abgedichtet sind.

7. Tagebau-Gewinnungsgerät nach den Ansprüchen 1 bis 6, dadurch gekennzeichnet, daß der Oberbau (6) als Träger der Gewinnungs- und Fördereinrichtungen mittels Gelenklager allseitig beweglich im mittleren bzw. hinteren Bereich des Raupenfahrwerkes (2) mittig zwischen den Raupen (3,4) gelagert ist und beidseitig durch je einen Hydraulikzylinder vertikal auf der vorderen Raupenachse abgestützt wird, wobei der heb- und senkbare sowie seitlich schwenk- und neigbare Oberbau durch einen im Bereich der vorderen Raupenachse horizontal angeordneten Lenkzylinder mit dem Raupenfahrwerk (2) verbunden ist.

## Claims

1. Open cast mining apparatus, consisting of a caterpillar track unit (2) with superstructure (6) and substructure, an extraction device (36) consisting of at least one cutting roller (38,39) supported horizontally and arranged in front of the caterpillar track unit (2), and also a conveyor device, arranged behind, for the mined material, characterised in that the bearing and drive regions (47-49) of the horizontally supported cutting roller (38,39) of the extraction device (36) can be cut freely by means of cutting rollers (50-52) arranged approximately vertically, with the upper end inclined forwards.

2. Open cast mining apparatus according to Claim 1, characterised in that each cutting roller (50-52) consists of a plurality of individual ring members equipped with cutting tools and arranged concentrically on a common drive shaft.

3. Open cast mining apparatus according to Claims 1 and 2, characterised in that a respective conveyor worm (42,43) is arranged on the left-hand and right-hand side immediately behind the extraction device (36), as a conveyor device for the transport of the mined material towards the centre of the apparatus.

4. Open cast mining apparatus according to Claims 1 to 3, characterised in that the conveyor worms (42,43) are equipped with cutting tools cutting away the soil level.

5. Open cast mining apparatus according to Claims 1 and 2, characterised by the use of a band elevator to pick up the mined material and lift it to a conveyor belt (59) located at a higher level.

6. Open cast mining apparatus according to Claims 1 and 2, characterised in that the mined material which has built up in the loading area is picked up laterally by a bucket wheel (55) rotating about the centre support (61) of the superstructure (6) and is unloaded into the delivery chute (58) of the conveyor belt (59) arranged at the top on the centre support (61), the buckets (56) which are open on one side being sealed off on the outside in the loading and unloading region by means of stationary chute walls (57) to prevent accidental unloading.

7. Open cast mining apparatus according to Claims 1 to 6, characterised in that the superstructure (6), as support for the extraction and conveying devices, is supported by means of pivoted bearings, so as to be movable on all sides, in the centre or rearward region of the caterpillar track unit (2) centrally between the tracks (3,4), and is supported vertically on the front track axle by means of a respective hydraulic cylinder on each side, the superstructure, which can be raised and lowered as well as pivoted sideways and inclined, being connected to the caterpillar track unit (2) by means of a steering cylinder arranged horizontally in the region of the front track axle.

## Revendications

1. Appareil d'abattage à ciel ouvert, constitué d'un train de roulement à chenilles (2) avec une superstructure (6) et un châssis, d'un dispositif d'abattage (36), constitué d'au moins un cylindre de fraisage (38,39) monté horizontalement et disposé en avant du train de roulement à chenilles (2), ainsi que d'un dispositif d'extraction des déblais abattus, disposé en arrière, caractérisé en ce que les régions de palier et d'entraînement (47-49) des cylindres de fraisage montés horizontalement (38,39) du dispositif d'abattage (36) peuvent être dégagées par des cylindres de fraisage (50-52), disposés approximativement verticalement et dont l'extrémité supérieure est inclinée vers l'avant.

2. Appareil d'abattage à ciel ouvert selon la revendication 1, caractérisé en ce que chaque cylindre de fraisage (50-52) est constitué d'une multiplicité d'éléments annulaires individuels, équipés de burins, qui sont disposés concentriquement sur un arbre d'entraînement commun.

3. Appareil d'abattage à ciel ouvert selon la revendication 1 ou 2, caractérisé en ce qu'une vis transporteuse respective (42, 43) est disposée à droite et à gauche immédiatement en arrière du dispositif d'abattage (36), comme dispositif d'extraction pour le transport des déblais abattus vers le milieu de l'appareil.

4. Appareil d'abattage à ciel ouvert selon l'une des revendications 1 à 3, caractérisé en ce que les vis transporteuses (42,43) sont équipées de burins dégageant la plate-forme par fraisage.

5. Appareil d'abattage à ciel ouvert selon la revendication 1 ou 2, caractérisé par l'utilisation d'un élévateur à ruban pour recevoir les déblais abattus et les amener sur une bande transporteuse (59) disposée plus haut.

6. Appareil d'abattage à ciel ouvert selon la revendication 1 ou 2, caractérisé en ce que les déblais accumulés dans la région de chargement sont recueillis latéralement par une roue à alvéoles (55) tournant autour du support central (61) de la superstructure (6), et sont déchargés dans la trappe de chargement (58) de la bande transporteuse (59) disposée sur le dessus du support central (61), les alvéoles (56), ouvertes d'un côté, étant protégées d'un déchargement involontaire en dehors de la région de chargement et de déchargement par des parois de trappe fixes (57).

7. Appareil d'abattage à ciel ouvert selon l'une des revendications 1 à 6, caractérisé en ce que la superstructure (6) est, en tant que support des dispositifs d'abattage et d'extraction et à l'aide de paliers articulés, montée mobile de tous côtés dans la région médiane ou encore arrière du train de roulement à chenilles (2), au milieu entre les chenilles (3,4), et s'appuie verticalement sur l'essieu de chenilles avant par un vérin hydraulique respectif de chaque côté, la superstructure, qui peut être relevée et abaissée ainsi que pivotée et inclinée latéralement, étant assemblée au train de roulement à chenilles (2) par un vérin d'orientation disposé horizontalement dans la région de l'essieu de chenilles avant.
